# EUROPÄISCHE PATENTSCHRIFT

(11) **EP 0 080 690 B1**
(45) Veröffentlichungstag und Bekanntmachung des Hinweises auf die Patenterteilung: **06.07.1988**
(21) Anmeldenummer: 82110829.7
(22) Anmeldetag: 23.11.1982
(51) Int. Cl.: H01H 33/91, H01H 39/00

(54) **Verfahren zum Löschen des Lichtbogens in Hochspannungs-Hochleistungsschaltern**
Method of extinguishing the arc in high-voltage high-power circuit breakers
Procédé pour éteindre l'arc dans des disjoncteurs haute tension de puissance élevée

(30) Priorität: 01.12.1981 DD 235289; 30.06.1982 DD 241264
(43) Veröffentlichungstag der Anmeldung: 08.06.1983
(73) Patentinhaber: VEB Elektroprojekt und Anlagenbau Berlin, DDR-1140 Berlin (DD)
(72) Erfinder: Hess, Helmut, Dr. sc. nat., DDR-1156 Berlin (DD); Dienemann, Hold, Dr. rer. nat., DDR-1180 Berlin (DD); Anke, Ekkehard, Dr.-Ing., DDR-1130 Berlin (DD); Hänisch, Heinz, Dr.-Ing., DDR-1162 Berlin (DD)
(74) Vertreter: Beetz & Partner Patentanwälte

(56) Entgegenhaltungen:
- EP-A- 0 057 371
- DE-A- 2 824 775
- FR-A- 1 436 152
- US-A- 4 250 365

## Beschreibung

Die Erfindung betrifft ein Verfahren zum Löschen des Lichtbogens in Hochspannungs-Hochleistungsschaltern, bei dem zumindest zum Zeitpunkt der Trennung der Schaltkontakte in der Schaltkammer des Hochspannungs-Hochleistungsschalters mit höheren Drücken gearbeitet wird.

Zum Löschen des beim Ausschalten hoher Ströme entstehenden Lichtbogens sind Verfahren bekannt, die simultan zum Trennvorgang der Schaltkontakte eine mit einer Strömung verbundene Druckerhöhung in der Schaltkammer des Hochspannungsleistungsschalters bewirken, die zu einer effektiven Abkühlung des Lichtbogenplasmas, zum Verlöschen des Lichtbogens beim Nulldurchgang des Stromes sowie zu einer dielektrischen Verfestigung der Schaltstrecke führen soll. Dabei wird der Lichtbogen mit einem Gas oder einem Gasgemisch wie z. B. Luft oder Schwefelhexafluorid, beströmt bzw. beblasen. Unabhängig davon, ob nun bei den bekannten Hochspannungsleistungsschaltern die Beblasung der Schaltstrecke vor oder nach der Trennung der Schaltkontakte einsetzt, wird das dazu erforderliche, unter Druck stehende Löschgas entweder einem mit Druckgas gefüllten Behälter entnommen, oder die Löschgasströmung wird durch die mit einem beweglichen Schaltkontakt der Schaltstrecke verbundenen Kolben innerhalb des Hochspannungsleistungsschalters selbst erzeugt. Dabei nimmt das strömende Löschgas Energie aus dem Lichtbogen auf und führt sie ab. Infolge der Strömung ist zum Zeitpunkt der Spannungswiederkehr nur noch ein Bruchteil der insgesamt abgeführten Energie in der Schaltkammer vorhanden. Dennoch kommt es bei höheren Spannungen zum Wiederzünden der Schaltstrecke aufgrund einer ungenügenden dielektrischen Verfestigung des Mediums, wodurch die Schaltspannung begrenzt ist. Es sind zwar auch Hochspannungsleistungsschalter bekannt, bei denen die Löschmittelströmung mittels des Energieinhaltes des Lichtbogens selbst erzeugt wird, indem flüssige oder feste Stoffe dabei zersetzt werden, aber es hat sich gezeigt, daß auch bei diesen sowie bei allen anderen bekannten Hochspannungsleistungsschaltern es bisher nicht möglich ist, den Strom innerhalb einer Halbwelle abzuschalten. Weiterhin sind auch diese bekannten Hochspannungsleistungsschalter mit dem Nachteil behaftet, daß die pro Schaltkammer abschaltbare Spannung zu gering ist.

Obwohl es nach DD-C79061 auch schon bekannt ist, bei Hochspannungsleistungsschaltern mit höheren statischen Drücken in der Schaltkammer zu arbeiten, wobei Expansionseffekte ebenfalls berücksichtigt werden, sind auch diese . Hochspannungsleistungsschalter nicht dazu geeignet, den Strom innerhalb einer Halbwelle abzuschalten, da nur mit hohen Drücken zur Erhöhung der Durchschlagfestigkeit in der Schaltkammer gearbeitet wird und eine Expansion über eine verschließbare Öffnung lediglich zum schnellen Abtransport der ionisierten Teilchen genutzt werden soll. Auch hier ist die pro Schaltkammer abschaltbare Spannung zu gering.

Aus EP-A-57 371, die nach Art. 54 (3) -EPÜ als Stand der Technik gilt, ist ein Verfahren zum Löschen des Schaltlichtbogens in einer gasgefüllten Löschkammer von elektrischen Schaltern bekannt, bei dem vor und/oder während eines Schaltvorgangs durch innere oder äußere Mittel und/oder durch die freie Energie des brennenden Schaltlichtbogens in der Löschkammer ein Druckanstieg bis auf einen oberhalb des Instabilitätsbereichs eines nichtidealen Plasmas liegenden Wert herbeigeführt und nach Erreichen der dazu erforderlichen Druck- und Temperaturwerte während des Schaltvorgangs ein negativer, vom jeweils verwendeten Gas abhängiger Druckimpuls auf das nichtideale Plasma aufgebracht wird, so daß ein Phasenübergang von einem Plasma mit hoher Elektronendichte oberhalb des Instabilitätsbereichs zu einem Plasma mit niedriger, unterhalb des Instabilitätsbereichs liegender Elektronendichte eintritt. Bei diesem Verfahren übernimmt entsprechend das elektrisch gut leitende Hochddruckplasma in der Schaltkammer den Strom bei Öffnen der Schaltkontakte, worauf das Schaltlichtbogenplasma durch Entspannen des Hochdruckplasmas wirksam gelöscht wird.

Der Erfindung liegt die Aufgabe zugrunde, Verfahren zum Löschen des Lichtbogens in Hochspannungs-Hochleistungsschaltern anzugeben, bei denen unter Anwendung höherer Drücke in der Schaltkammer eine effektivere Abkühlung des Schaltlichtbogenplasmas und eine schnellere dielektrische Verfestigung der Schaltstrecke erreicht wird und der Strom innerhalb einer Halbwelle ohne Wiederzündung abschaltbar ist.

Die Aufgabe wird gemäß den Ansprüchen 1 und 2 gelöst. Die abhängigen Ansprüche betreffen vorteilhafte Weiterbildungen der Erfindung.

Das erste erfindungsgemäße Verfahren zum Löschen des Lichtbogens in Hochspannungs-Hochleistungsschaltern umfaßt folgende Schritte :
A) Kurzzeitiges Erzeugen eines elektrisch gut leitenden Hochdruckplasmas mittels eines in einem Kompressionsrohr frei fliegenden Kolbens,
B) Öffnen der Schaltkontakte unter Übernahme des Stroms durch das Hochdruckplasma und
C) Löschen des Schaltlichtbogens durch Entspannung des Hochdruckplasmas durch Umkehrung der Bewegungsrichtung des frei fliegenden Kolbens.

Das zweite Verfahren gemäß der Erfindung umfaßt folgende Schritte :
A') Kurzzeitiges Erzeugen eines elektrisch gut leitenden Hochdruckplasmas mittels einer Stoßwelle,
B') Öffnen der Schaltkontakte unter Übernahme des Stroms durch das Hochdruckplasma und
C') Löschen des Schaltlichtbogens nach Vorbeiführen der hinteren Kontaktfläche des Stoßwellenplasmas infolge sprunghafter Abnahme der Temperatur und damit der Leitfähigkeit des Stoßwellenplasmas.

Durch die Umkehrung der Bewegungsrichtung des frei fliegenden Kolbens nach Erreichen der maximalen Kompression wird das elektrisch gut leitende Hochdruckplasma in der Schaltkammer entspannt und dabei abgekühlt.

Vorteilhaft läßt sich ein wirksames Löschen des Lichtbogens ohne Wiederzünden in einem Hochspannungs-Hochleistungsschalter mit einem beweglichen und einem feststehenden Schaltkontakt beim synchronen Abschalten von Wechselströmen dadurch erreichen, daß der Kolben zum Zeitpunkt des Stromnulldurchgangs axial in Bezug auf die Schaltkontakte durch Zünden einer Kartusche in das Kompressionsrohr eingeschossen, die Verbindung zwischen den Schaltkontakten zu diesem Zeitpunkt unterbrochen und anschließend das Schaltlichtbogenplasma über ein steuerbares Ventil aus dem Entladungsraum der Schaltkammer entfernt wird. Das noch vorhandene Plasma wird dabei durch den Kolben stark komprimiert, so daß der Kolben nach Abgabe seiner Energie umkehrt. Beim Rücklauf des Kolbens wird ferner günstigerweise über das steuerbare Ventil kaltes Isoliergas in die Schaltstrecke gesaugt und der Kolben in seine Ausgangsposition zurückgeschoben, wobei gleichzeitig Explosionsgase aus dem Kompressionsrohr abgeführt werden.

Eine Steigerung der Abkühlrate des Hochdruckplasmas kann dadurch erreicht werden, daß bei Überschreiten eines bestimmten Druckes oder in Abhängigkeit von einem Steuersignal in der Schaltkammer eine Membran oder ein Ventil geöffnet und eine Expansion in eine etwa auf Normaldruck befindliche Expansionskammer ermöglicht wird. Um die Durchschlagsfestigkeit der Schaltstrecke zu erhöhen, wird vorteilhaft nach Unterschreiten eines vorgegebenen Druckes in der Expansionsphase ein kaltes Gas hoher dielektrischer Festigkeit in die Schaltkammer eingelassen.

Der im Kompressionsrohr frei fliegende Kolben ist zweckmäßigerweise mit isolierendem Material gegen thermische und Strahlungsbelastung versehen.

Ein Vorteil des oben erläuterten erfindungsgemäßen Verfahrens ist darin zu sehen, daß die Spannungsfestigkeit mit einem im Kompressionsrohr frei beweglichen Schaltkontakt gegenüber einem im Kompressionsrohr beweglich angeordneten Schaltkontakt in herkömmlicher Ausführung wesentlich günstiger ist, da selbst bei kleinem Rohrdurchmesser der nunmehr frei bewegliche Schaltkontakt praktisch beliebig weit ausgefahren werden kann, was im anderen Falle nur durch größeren Rohrdurchmesser zu erreichen wäre.

Wird gemäß dem zweiten erfindungsgemäßen Verfahren das elektrisch gut leitende Hochdruckplasma mittels einer Stoßwelle erzeugt, wird diese vorzugsweise durch Sprengen einer Membran vor dem Treibgastank einer als Membranstoßrohr ausgebildeten Schaltkammer verursacht, nach deren Vorbeiführung an den Schaltkontakten mit dem Eintreffen der hinteren Kontaktfläche des Stoßwellenplasmas seine Temperatur und damit auch seine Leitfähigkeit sprunghaft abnimmt. Dabei fällt die Temperatur unter Raumtemperatur. Das bedeutet für die elektrische Leitfähigkeit eine Abnahme um mindestens acht Größenordnungen. Der zwischen den sich öffnenden Schaltkontakten brennende Lichtbogen kann auf diese Weise ebenfalls sehr wirkungsvoll gelöscht werden.

Im folgenden wird die Erfindung anhand von drei Ausführungsbeispielen unter Bezug auf die Zeichnungen näher erläutert.

Es zeigen :
Figur 1 : Eine schematische Darstellung eines Hochspannungs-Hochleistungsschalters, bei dem gemäß der Erfindung das elektrisch gut leitende Hochdruckplasma durch einen frei fliegenden Kolben erzeugt wird :
Figur 2 : eine schematische Darstellung eines Hochspannungs-Hochleistungsschalters, bei dem gemäß der Erfindung das elektrisch gut leitende Hochdruckplasma durch eine Stoßwelle erzeugt wird, die durch Sprengen einer Membran vor dem Treibgastank verursacht wird, wobei gleichzeitig die örtliche Temperaturverteilung schematisch dargestellt ist, und
Figur 3 : eine weitere schematische Darstellung eines Hochspannungs-Hochleistungsschalters im Schnitt in verschiedenen Arbeitszuständen a-e, die den Verfahrensablauf zur Löschung des Lichtbogenplasmas durch einen frei fliegenden Kolben im Kompressionsrohr bei einer beweglichen Anordnung eines der Schaltkontakte erläutern.

Bei dem in Fig. 1 dargestellten Hochspannungs-Hochleistungsschalter wird in einer Schaltkammer 1 wenige ms nach Erhalt eines Steuersignals durch schnelle Kompression des Gases in der Schaltkammer mit Hilfe eines druckgetriebenen, innerhalb eines Kompressionsrohres 3 frei fliegenden Kolbens 2 ein elektrisch gut leitendes Hochdruckplasma erzeugt, das den Strom beim Öffnen der Schaltkontakte 4 übernimmt, und zwar mit einer geringeren Stromdichte als im Falle der selbständigen Entladung. Nach Erreichen der maximalen Kompression kehrt der frei fliegende Kolben 2 um. Das elektrisch gut leitende Hochdruckplasma in der Schaltkammer 1 entspannt'sich und kühlt dabei ab. Eine Steigerung der Abkühlrate wird erreicht, wenn beispielsweise bei Überschreiten eines bestimmten Druckes in der Schaltkammer 1 eine Membran 5 geöffnet wird, die eine Expansion in eine Expansionskammer 6 erlaubt, die sich auf Normaldruck befindet. Soll die Durchschlagfestigkeit der Schaltstrecke erhöht werden, so wird nach Unterschreiten eines vorgegebenen Druckes in der Expansionsphase ein kaltes Gas hoher dielektrischer Festigkeit über die Rohrleitung 7 in die Schaltkammer 1 eingelassen. Der Antrieb für den frei fliegenden Kolben 2 kann durch einen Hochdruckgasstoß aus einem Treibgastank 8 oder aber durch Zündung einer (nicht dargestellten) mit Pulver gefüllten Kartusche bewirkt werden.

Bei dem Hochspannungs-Hochleistungsschalter nach Fig. 2 wird wenige ms nach Erhalt eines Steuersignals eine Stoßwelle 9 durch die Schaltkammer 1 geschickt, die durch Sprengen der Membran 10 vor dem Treibgastank 8 der Schaltkammer 1 erzeugt wird. Dabei ist die Schaltkammer 1 als Membranstoßrohr ausgebildet, durch das die Stoßwelle 9, die das Hochdruckplasma erzeugt, hindurchläuft. Dadurch wird für eine bestimmte Zeit, und zwar bis zum Eintreffen der hinteren Kontaktfläche 11 der Stoßwelle 9 und damit des Hochdruckplasmas, ein elektrisch gut leitendes Hochdruckplasma an den Schaltkontakten 4 vorbeigeführt. Mit dem Eintreffen der hinteren Kontaktfläche 11 nimmt die Temperatur des elektrisch gut leitenden Hochdruckplasmas, wie der Temperaturverteilung zu entnehmen ist, und damit auch seine Leitfähigkeit sprunghaft ab, und zwar derart, daß die Temperatur unter Raumtemperatur fällt. Durch das am einen Ende 12 der als Membranstoßrohr ausgebildeten Schaltkammer 1 vorgesehene Dämpfungsgefäß 13 wird verhindert, daß eine reflektierte Stoßwelle zur Schaltkammer 1 zurückkehrt. Die Dauer der Phase hoher Leitfähigkeit kann durch Wahl der Drücke und der Gasarten für das Treibgas und das Testgas sowie durch Wahl der Entfernung der Schaltkammer 1 von der Membran 10 bestimmt werden. Der für den Treibgastank 8 benötigte hohe Druck wird entweder ständig aufrechterhalten oder durch starke, kurzzeitige elektrische Entladung erzeugt. Gemäß Fig. 3 wird nach Erhalt eines Steuersignals ein Kolben 2 aus isolierendem Material axial zur Anordnung der Schaltkontakte 4 durch Zündung einer Kartusche 14 so eingeschossen (a), daß er zum Zeitpunkt des Stromnulldurchgangs die Entladungsstrecke erreicht (b). Danach wird das Schaltlichtbogenplasma 15 über ein steuerbares Ein- und Auslaßventil 16 aus dem Entladungsraum abgelassen (c). Dazu müssen der Spalt zwischen dem Kolben 2 und der Rohrwand des Kompressionsrohrs 3 hinreichend klein und die Länge des Kolbens 2 so bemessen sein, daß die dielektrische Belastung getragen werden kann.

Dazu ist es erforderlich, daß das Kompressionsrohr 3 aus elektrisch nicht leitendem Material besteht. Das in einem bestimmten Restvolumen verbleibende Plasma wird stark komprimiert (d), so daß der Kolben 2 nach vollständiger Abgabe seiner Energie umkehrt. Dabei saugt er kaltes Gas über das steuerbare Ein- und Auslaßventil 16 an und hinterläßt so in der Schaltstrecke ein hinreichend gut isolierendes Medium. Durch das kalte Gas wird der Kolben 2 wieder in seine Ausgangslage gebracht und dort arretiert ; gleichzeitig werden Explosionsgase aus dem Kompressionsrohr 3 über ein steuerbares Auslaßventil 17 abgeführt (e). Zugleich wird das Magazin weitergestellt, das die Kartuschen 14 zum Kolbenantrieb enthält. Die dem Schaltlichtbogenplasma 15 zugewandte Seite des Kolbens 2 muß eine Schutzschicht gegen thermische und Strahlungseinflüsse tragen. In der hier erläuterten Variante mit axialem Einschuß kann die Kolbenbewegung zur Verschiebung des beweglichen Schaltkontaktes der Schaltkontakte 4 ausgenutzt werden bzw. die Verschiebung unterstützen.

## Patentansprüche

1. Verfahren zum Löschen des Lichtbogens in Hochspannungs-Hochleistungsschaltern mit folgenden Schritten :
A) Kurzzeitiges Erzeugen eines elektrisch gut leitenden Hochdruckplasmas mittels eines in einem Kompressionsrohr (3) frei fliegenden Kolbens (2),
B) Öffnen der Schaltkontakte unter Übernahme des Stroms durch das Hochdruckplasma und
C) Löschen des Schaltlichtbogens durch Entspannung des Hochdruckplasmas durch Umkehrung der Bewegungsrichtung des frei fliegenden Kolbens (2) (Fig. 1, 3).

2. Verfahren zum Löschen des Lichtbogens in Hochspannungs-Hochleistungsschaltern mit folgenden Schritten :
A') Kurzzeitiges Erzeugen eines elektrisch gut leitenden Hochdruckplasmas mittels einer Stoßwelle,
B') Öffnen der Schaltkontakte unter Übernahme des Stroms durch das Hochdruckplasma und
C') Löschen des Schaltlichtbogens nach Vorbeiführen der hinteren Kontaktfläche (11) des Stoßwellenplasmas (9) infolge sprunghafter Abnahme der Temperatur und damit der Leitfähigkeit des Stoßwellenplasmas (9).

3. Verfahren nach Anspruch 2, dadurch gekennzeichnet, daß die Stoßwelle in Schritt A') durch das Bersten einer Membran (10) erzeugt wird.

4. Verfahren nach Anspruch 2 oder 3, dadurch gekennzeichnet, daß eine Reflexion der Stoßwelle in die Schaltkammer (1) durch ein an ihrem Ende vorgesehenes Dämpfungsgefäß (13) verhindert wird.

5. Verfahren nach Anspruch 1, dadurch gekennzeichnet, daß in Schritt C) bei Überschreiten eines bestimmten Drucks oder in Abhängigkeit von einem Steuersignal in der Schaltkammer (1) eine Membran (5) oder ein Ventil geöffnet wird, wodurch eine Expansion in eine etwa auf Normaldruck befindliche Expansionskammer (6) hervorgerufen wird.

6. Verfahren nach Anspruch 1 oder 5, dadurch gekennzeichnet, daß in Schritt C) nach Unterschreiten eines vorgegebenen Drucks in der Entspannungsphase ein kaltes Isoliergas hoher dielektrischer Festigkeit in die Schaltkammer (1) eingelassen wird.

7. Verfahren nach einem der Ansprüche 1, 5 oder 6, dadurch gekennzeichnet, daß in Schritt A) der frei fliegende Kolben (2) unmittelbar beim Stromnulldurchgang durch Zünden einer Kartusche (14) in die Schaltstrecke des Kompressionsrohrs (3) eingeschossen wird.

8. Verfahren nach Anspruch 6, dadurch gekennzeichnet, daß der frei fliegende Kolben (2) durch das kalte Isoliergas in seine Ausgangsposition gebracht wird.

## Claims

1. A method of extinguishing the arc in high voltage high power circuit breakers comprising the following steps :
(A) momentarily generating an electrically highly conductive high pressure plasma by means of a free-floating piston (2) in a compression tube (3),
(B) opening the switch contacts and taking up the current by the high pressure plasma, and
(C) extinguishing the switching arc in relieving the high pressure plasma by reversal of the direction of movement of the freely floating piston (2) (Figs. 1, 3).

2. Method of extinguishing the arc in high voltage high power circuit breakers comprising the following steps :
(A') momentarily generating an electrically highly conductive high pressure plasma by means of a shock wave,
(B') opening the switching contacts and taking up the current by the high pressure plasma, and
(C') extinguishing the switching arc after guidance of the rear contact area (11) of the shock wave plasma (9) past the arc due to spontaneous drop of the temperature and thus of the conductivity of the shock wave plasma (9).

3. Method according to claim 2, characterized in that the shock wave in step (A') is generated by the bursting of a membrane (10).

4. Method according to claim 2 or 3, characterized in that reflexion of the shock wave into the switching chamber (1) is prevented by an attenuating vessel (13) provided at the end thereof.

5. Method according to claim 1, characterized in that in step (C), if a predetermined pressure is exceeded, or if in response to a control signal a membrane (5) or a valve is opened in the switching chamber (1), expansion is effected into an expansion chamber (6) where substantially normal pressure prevails.

6. Method according to claim 1 or 5, characterized in that in step (C), after the pressure in the expansion phase drops below a predetermined level, cold insulating gas of high dielectric strength is admitted into the switching chamber (1 ).

7. Method according to one of claims 1, 5 or 6, characterized in that in step (A) the freely floating piston (2) is propelled into the switching path of the compression tube (3) directly at zero current by ignition of a cartridge.

8. Method according to claim 6, characterized in that the freely floating piston (2) is returned into its initial position by the cold insulating gas.

## Revendications

1. Procédé pour éteindre l'arc dans des disjoncteurs à haute tension de puissance élevée, comportant les étapes suivantes :
A) production temporaire d'un plasma à haute pression, bon conducteur du courant électrique, au moyen d'un piston (2) librement mobile dans un tube de compression (3) ;
B) ouverture des contacts de commutation avec prise en charge du courant par le plasma à haute pression ; et
C) extinction de l'arc de déclenchement du disjoncteur sous l'effet d'une détente du plasma à haute pression, par inversion du sens de déplacement du piston (2) librement mobile (figures 1, 3).

2. Procédé pour éteindre l'arc dans des disjoncteurs à haute tension de puissance élevée, comportant les étapes suivantes :
A') production temporaire d'un plasma à haute pression bon conducteur du courant électrique au moyen d'une onde de choc ;
B') ouverture des contacts des commutations avec prise en charge du courant par le plasma à haute pression ; et
C') extinction de l'arc de déclenchement du disjoncteur après passage guidé de la surface de contact arrière (11) du plasma dû à l'onde de choc (9), par suite d'un abaissement brusque de la température et ainsi de la conductibilité du plasma dû à l'onde de choc (9).

3. Procédé selon la revendication 2, caractérisé en ce que l'onde de choc dans l'étape A') est produite par l'éclatement d'une membrane (10).

4. Procédé selon la revendication 2 ou 3, caractérisé en ce qu'une réflexion de l'onde de choc dans la chambre de commutation (1) est empêchée par un récipient d'amortissement (13) prévu à l'extrémité de celle-ci.

5. Procédé selon la revendication 1, caractérisé en ce que dans l'étape C), lors d'un dépassement d'une pression déterminée, ou en fonction d'un signal de commande, dans la chambre de commutation (1), une membrane (5) ou une soupape s'ouvre, ce qui a pour effet de provoquer une expansion dans une chambre d'expansion (6) qui se trouve à peu près à la pression normale.

6. Procédé selon la revendication 1 ou 5, caractérisé en ce que dans l'étape C), après franchissement inférieur d'une pression prédéterminée dans la phase de détente, un gaz isolant froid de haute résistance diélectrique est admis dans la chambre de commutation (1).

7. Procédé selon l'une des revendications 1, 5 ou 6, caractérisé en ce que' dans l'étape A), le piston (2) librement mobile, immédiatement lors du passage par zéro du courant, est propulsé sous l'effet de l'allumage d'une cartouche (14) dans la section de commutation du tube de compression (3).

8. Procédé selon la revendication 6, caractérisé en ce que le piston (2) librement mobile est amené par le gaz isolant froid dans sa position de départ.
